# FASCICULE DE BREVET EUROPEEN

(11) **EP 0 347 304 B1**
(45) Date de publication et mention de la délivrance du brevet: **13.10.1993**
(21) Numéro de dépôt: 89401633.6
(22) Date de dépôt: 13.06.1989
(51) Int. Cl.: H01F 40/06, H01F 40/10

(54) **Transformateur électrique de mesure**
Elektrischer Messtransformator
Electric measuring transformer

(30) Priorité: 17.06.1988 FR 8808555
(43) Date de publication de la demande: 20.12.1989
(73) Titulaire: Avocat, Jean Paul, F-59500 Lambres-lez-Douai (FR)
(72) Inventeur: Avocat, Jean Paul, F-59500 Lambres-lez-Douai (FR)
(74) Mandataire: Lepage, Jean-Pierre

(56) Documents cités:
- US-A- 3 564 392
- US-A- 3 584 299
- US-A- 3 617 967

## Description

L'invention est relative à un transformateur électrique de mesure. Plus précisément, la présente invention s'applique aux transformateurs, monophasés ou polyphasés, aptes à adapter une valeur électrique réelle en une valeur compatible avec un module de mesure, de comptage, de contrôle ou de surveillance.

L'invention trouvera son application dans le domaine de la construction électrique de tels transformateurs et notamment dans l'industrie de la fabrication des transformateurs de courant.

A ce sujet, il est connu de tels transformateurs de courant constitués par un circuit primaire et un circuit secondaire qui donnent, au secondaire, un courant réduit proportionnel et isolé galvaniquement du courant traversant le primaire.

On utilise de tels transformateurs pour alimenter des modules de mesure, de comptage, de contrôle ou de surveillance. Ces modules sont généralement prévus pour travailler avec un courant réduit et nécessitent donc l'utilisation de transformateurs de mesure lorsque les courants à contrôler ont des valeurs supérieures à la valeur nominale desdits modules qui, généralement, se situent à cinq ampères.

Etant donné l'utilisation spécifique de certains modules de contrôle et de comptage, les transformateurs sont réalisés de façon à ce que le courant réduit au secondaire soit exactement proportionnel au courant primaire, c'est-à-dire qu'il soit son image totale. Ceci a notamment de l'importance quand le module de comptage sert à facturer l'énergie consommée par un abonné sur le réseau de distribution national.

Dans un tel cas, il apparaît différentes causes de facturation erronée qui peuvent porter préjudice soit à l'abonné, soit au distributeur.

En effet, malgré la précision apportée aux modules de comptage et les contrôles stricts auxquels ils sont soumis, si l'image du courant consommé n'est pas fiable, le comptage sera faussé. Ceci peut provenir de la construction du transformateur de mesure en tant que tel, mais également de l'inadaptation du transformateur au module de comptage.

En particulier, certains appareils fonctionnent mal ou moins bien en dessous d'un seuil du courant secondaire, c'est pourquoi ce dernier doit alors être compris entre une limite inférieure et une limite supérieure, autrement dit dans une plage de fonctionnement caractérisée par sa valeur nominale.

De même, selon le type de module à alimenter, et plus précisément selon la puissance absorbée par le module alimenté, il est nécessaire de prévoir le transformateur de mesures différemment afin d'effectuer une correction d'ampères tours telle que la courbe d'erreur de rapport de transformation, spécifique au transformateur, soit comprise entre deux valeurs définies par des normes ou par le distributeur ou l'administration concernée.

Pratiquement, lorsque le transformateur est réalisé pour un module du type électromécanique, il est courant que la puissance absorbée soit de l'ordre de 15 VA. Dans ce cas, la courbe d'erreur de rapport de transformation est comprise dans les limites fixées. Par contre, si on utilise ce même transformateur sur un module de comptage ou autre électronique, la puissance absorbée sera beaucoup plus faible et de l'ordre de 3 VA et la courbe d'erreur se trouvera en dehors des limites autorisées, ce qui faussera la mesure.

D'autres causes de mesures erronées peuvent également être dues à l'installateur qui effectue un mauvais câblage ou un mauvais choix du calibre des transformateurs de mesure.

En effet, dans le cas de contrôle de réseaux polyphasés, notamment triphasés, la mesure de l'intensité doit être effectuée sur chaque phase, ce par exemple au moyen d'un ensemble polyphasé. Pour faciliter la terminologie, on parlera de "transformateur polyphasé". Cependant, dans le cas de mesure de courant, ce transformateur polyphasé sera composé de "n" transformateurs monophasés.

Dans le cas du triphasé, on utilise généralement trois transformateurs monophasés que l'on couple de manière adéquate pour obtenir une bonne mesure. En particulier, il faut respecter les sens d'enroulement pour éviter des déphasages intempestifs et prévoir un choix identique du calibre des trois transformateurs.

En ce qui concerne ce dernier point, dans le cas de la distribution d'énergie électrique, la consommation des abonnés diffère de l'un à l'autre et on peut envisager des réseaux d'utilisation consommant 50 ampères alors que d'autres en consomment 2000. Le but du transformateur d'intensité est d'adapter le courant consommé à la valeur nominale du compteur ce qui permet de prévoir qu'un seul type de compteur.

Cependant, il n'est pas possible de prévoir un seul type de transformateur de mesure car, comme on l'a rappelé ci-dessus, si on travaille avec un transformateur autorisant 1000 ampères, il donnera des informations erronées si la consommation n'est que de 50 ampères du fait de sa plage de fonctionnement caractérisée par sa valeur nominale.

L'étude de l' adéquation de ces plages respectives montre qu'on utilise généralement une gamme de six transformateurs de courant couvrant pratiquement toutes les situations dont le rapport de transformation est de 10, 20, 40, 100, 200 et 400 pour 5 ampères secondaire.

Cela étant, il est nécessaire de tenir en stock ou d'utiliser l'un quelconque de ces six rapports. De plus, il est courant de s'apercevoir que par mégarde lors d'un ensemble triphasé, un des transformateurs utilisés n'est pas identique aux deux autres.

Ces inconvénients précisés sont complétés par un inconvénient d'exploitation tenant compte de l'évolution dans le temps de la consommation sur le réseau.

En effet, il est courant, dans le domaine du comptage d'énergie, qu'au cours du temps l'abonné augmente sa consommation et demande la modification du calibre de son compteur. Dans ce cas, il est nécessaire d intervenir au niveau du tableau de distribution et de remplacer tous les transformateurs de mesure.

On connaît du document US-A-3.564.392 un transformateur électrique de mesure de courant présentant un côté primaire et un côté secondaire, définissant un rapport de transformation, ainsi que des moyens pour adapter la configuration secondaire du transformateur en fonction de la plage d'utilisation choisie.

En outre, selon ce document, on compense la variation de résistance de l'enroulement secondaire due à la température en prévoyant une résistance shuntant une partie de l'enroulement secondaire.

Par ailleurs, on connaît du document US-A-3617967 un transformateur présentant au primaire différents enroulements commutables. Selon ce document, la commutation s'effectue enroulement par enroulement, au moyen de petites barrettes, montées une par une, hors tension, c'est-à-dire hors exploitation, afin d'effectuer des couplages série, parallèle ou série-parallèle de ces portions d'enroulement primaire.

On connaît également du document US-A-3584299 la réalisation d'un multimètre équipé d'une pince ampèremétrique multifonction, cette dernière présentant un élément transformateur avec deux enroulements secondaires qui, en fonction d'un sélecteur, permet la mesure de courant ou de tension ou le facteur de puissance.

Cependant, ces trois documents ne permettent pas de solutionner les inconvénients précités et les difficultés auxquelles est confronté l'utilisateur lors d'une intervention pour modifier la plage d'utilisation du transformateur.

Actuellement, aucun dispositif ne permet de pallier ces différents inconvénients, et le bon fonctionnement des installations est essentiellement dépendant du contrôle de l'homme.

Le but de la présente invention est de proposer un transformateur électrique de mesure, monophasé ou polyphasé, apte à adapter une valeur électrique réelle en une valeur compatible avec un module de mesure, de comptage, de contrôle ou de surveillance, qui permette de pallier les inconvénients précités en évitant tout risque d'erreur humaine.

Un des buts de la présente invention est de proposer un transformateur électrique de mesure, dont la configuration est adaptée en fonction de la plage d'utilisation choisie, c'est-à-dire qui soit, lorsqu'on a déterminé ses caractéristiques par rapport à l'utilisation, facilement adaptable à cette utilisation en prévenant les risques de mauvais câblage.

Un autre but de la présente invention est de proposer un transformateur électrique de mesure qui présente au moins deux calibres, c'est-à-dire deux plages d'utilisation permettant ainsi l'évolution dans le temps sans être obligé de changer l'installation pour la transformer si évolution il y a.

En particulier, le transformateur de mesure de la présente invention présente deux rapports de transformation consécutifs notamment 10, 20 ou 20, 40, etc, qui, lors de sa première utilisation, est configuré sur le premier rapport et dont la structure est prévue pour adapter la configuration du transformateur en fonction de la plage d'utilisation choisie, en réalisant notamment la commutation des enroulements selon la plage choisie.

Un autre but de la présente invention est de présenter un transformateur de mesure dont le contrôle de la configuration du transformateur en fonction de la plage choisie est possible afin d'éviter toute anomalie.

En effet, les risques de mesures erronées sont accrus avec l'utilisation de transformateurs à double calibre car, si la configuration du transfo est erronée, le compteur verra selon les cas une consommation de moitié ou une consommation double si le rapport entre les calibres est de 2.

Pour pallier un tel inconvénient, la présente invention propose un transformateur électrique de mesure présentant des moyens pour contrôler la configuration du transformateur, moyens qui peuvent être, dans une version simplifiée, uniquement visuels et qui, dans une version plus élaborée, peuvent réagir automatiquement en signalant l'inadaptation.

Un autre but de la présente invention est de proposer un transformateur de mesure qui puisse facilement être adapté en fonction de la puissance nécessaire au module de mesure, comptage, contrôle ou surveillance, et notamment qui puisse autoriser une consommation de 3 VA ou de 15 VA, selon que l'on travaille respectivement en module électronique ou en module électromécanique.

Un autre but de la présente invention est de proposer un transformateur électrique de mesure polyphasé qui, lors de son installation, permet par une seule opération d'adapter la configuration du transformateur en fonction de la plage d'utilisation choisie sans erreur de câblage, d'adapter la configuration du transformataur en fonction de l'utilisation de la mesure et/ou de contrôler la configuration du transformateur en fonction de la plage choisie et/ou de l' utilisation de la mesure.

D'autres buts et avantages de la présente invention apparaîtront au cours de la description qui va suivre qui n'est cependant donnée qu'à titre indicatif et qui n'a pas pour but de la limiter.

Selon la présente invention, le transformateur électrique de mesure de courant (1), monophasé ou polyphasé, apte à adapter une valeur électrique réelle (i1) en une valeur compatible (12) avec un module (7) de mesure, de comptage, de contrôle ou de surveillance, notamment ledit transformateur (1) présentant un côté primaire (2) et un côté secondaire (3), définissant un rapport de transformation (i1/i2) et par suite sa plage d'utilisation, ainsi que des moyens (6) pour adapter la configuration secondaire du transformateur en fonction de la plage d'utilisation choisie, ledit côté secondaire (3) présentant au moins un enroulement (5) commutable comportant une pluralité de bornes de connexion secondaires S₂, S₃ (11, 12) définissant une pluralité de rapports de transformation unique respectif, une première borne de sortie connectée à l'enroulement secondaire S₁, une seconde borne de sortie libre S₀, est caractérisé par le fait que les moyens (6) pour adapter la configuration secondaire du transformateur sont constitués par un ensemble de dispositifs (13) de sélection de rapport de courant unique, chaque dispositif (13) permettant la sélection d'un de ladite pluralité de rapport de transformation unique et étant prévu pour être connecté de façon détachable sur le côté secondaire (3) afin d'autoriser sélectivement une connexion entre ladite seconde borne de sortie libre S₀ (10) et la borne correspondante S₂ ou S₃ (11 ou 12) de ladite pluralité des bornes de connexion secondaires correspondant au rapport de transformation unique choisi.

Une autre caractéristique de la présente invention réside dans le fait que le transformateur comporte au niveau de chaque dispositif de sélection un circuit auxiliaire apte à délivrer une information de sortie dépendante du rapport de transformation unique choisi afin de contrôler la configuration du transformateur choisi.

Une autre caractéristique de la présente invention réside dans le fait que le transformateur comporte des moyens pour adapter la configuration du transformateur en fonction de l'utilisation de la mesure à savoir en fonction de la puissance nécessaire au module de mesure, de comptage, de contrôle ou de surveillance, afin de corriger la valeur image de la mesure réelle délivrée.

La présente invention sera mieux comprise à la lecture de la description suivante, accompagnée des dessins en annexe, qui en font partie intégrante.

La figure 1 illustre schématiquement un premier mode de réalisation de transformateur électrique de mesure monophasé réalisé selon la présente invention.

La figure 2 montre schématiquement une variante plus élaborée d'un transformateur de mesure monophasé selon la présente invention.

La figure 3 montre une vue en perspective simplifiée de la réalisation d'un bobinage secondaire d'un transformateur de courant monophasé fonctionnant selon le principe de la figure 1.

La figure 4 montre un détail de la réalisation du transformateur tel que par exemple illustré à la figure 3, des moyens pour adapter la configuration du transformateur.

La figure 5 montre une vue en perspective d'un transformateur de courant triphasé dont le bobinage est prévu conformément à la présente invention.

La figure 6 montre une vue en perspective de dessous des moyens de la présente invention pour adapter et/ou contrôler la configuration du transformateur en fonction de la plage choisie selon un des modes de réalisation.

La figure 7 illustre une vue en perspective de dessus des moyens illustrés à la figure 6.

La figure 8 montre une variante de réalisation des moyens représentés à la figure 4.

L'invention concerne un transformateur électrique de mesure, monophasé ou polyphasé. Un tel transformateur sera notamment prévu pour adapter une valeur électrique réelle à une valeur compatible avec un module de mesure, de comptage, de contrôle ou de surveillance.

Une application typique de la présente invention sera la réalisation de transformateurs de courant destinés au comptage de l'énergie monophasée ou polyphasée. Néanmoins, d'autres applications pourraient être envisagées pour, par exemple, donner des informations proportionnelles aux valeurs mesurées à des appareils de mesure, relais de protection ou tout autre système de surveillance. Par ailleurs, la présente invention a été faite dans le domaine des transformateurs électriques de mesure de courant, néanmoins elle pourrait être transposée dans d'autres domaines et par exemple dans les transformateurs de mesure de tension.

Cela étant rappelons succinctement qu'en matière de comptage d'énergie électrique, on utilise un compteur apte à enregistrer une puissance délivrée pendant un certain laps de temps, la puissance étant mesurée à partir des tensions effectives et des courants consommés.

La mesure de tension ne pose généralement que peu de problèmes car les appareils de mesure sont facilement réalisables pour des tensions jusque 1000 volts. Par contre, pour ce qui est du courant, celui-ci pouvant évoluer jusque par exemple 2000 ampères, il est généralement fait appel aux transformateurs électriques de mesure de courant. Cependant, du bon choix du calibre de ceux-ci et de leur bon câblage dépendent la qualité et la justesse de la mesure.

La figure 1 illustre un transformateur (1), monophasé, de courant, selon la présente invention, dans une version simplifiée pour comprendre l'essence de l'invention.

Le transformateur (1) comporte traditionnellement un circuit primaire (2), ainsi qu'un circuit secondaire (3) réparti sur un circuit magnétique (4).

Dans le cas du transformateur monophasé de courant, le circuit magnétique présente généralement une forme torique définissant un espace central apte à recevoir le connecteur de phase qui définit dans ce cas le primaire (2) et sur lequel tore est bobiné au moins un enroulement secondaire (5).

Ainsi, le transformateur de courant (1) est défini par sa valeur nominale du courant secondaire, son rapport de transformation et les limites imposées à ses erreurs à l'intérieur d'une plage de variation du courant primaire, c'est-à-dire sa plage de fonctionnement.

Cela étant, selon l'invention, le secondaire est prévu de telle façon qu'il permette deux calibres, c'est-à-dire deux plages normales d'utilisation.

Ainsi, le circuit secondaire (3) présente au moins un enroulement (5) avec prise intermédiaire ou encore deux enroulements distincts.

Comme le montre la figure 1, le primaire présente deux bornes de connexion (E1) et (E2) tandis que le secondaire présente trois bornes de connexion (S1), (S2) et (S3).

Le bobinage est réalisé de telle manière que le rapport des courants primaires (i1) sur le courant secondaire (i2) définisse deux rapports de transformation. Dans l'exemple illustré à la borne (S2), le rapport est de 100/5 tandis que sur la borne (S3), le rapport est de 200/5.

Selon l'utilisation, l'opérateur devra connecter son module d'utilisation (7) entre les bornes (S1) et (S2) si le courant primaire est de l'ordre de 100 ampères maxi, ou sur les bornes (S1) et (S3) si le courant primaire (i1) est de l'ordre de 200 ampères. Selon la première caractéristique de la présente invention, le transformateur (1) comporte des moyens (6) pour adapter la configuration du transformateur (1) en fonction de la plage d'utilisation choisie, qui réalise au moins la commutation du ou des enroulements secondaires (5) selon la plage choisie.

Dans le cas du transformateur monophasé représenté à la figure 1, la définition des deux plages d'utilisation sélectionnables est réalisée uniquement par des moyens (6) qui adaptent la configuration du transformateur (1) au rapport de transformation en réalisant le câblage interne du ou des enroulements secondaires (5).

En effet, dans le cas du choix du premier rapport de transformation notamment 100/5, ces moyens réalisent une connexion entre (S2) et (S0) alors que dans le cas du choix du rapport de transformation supérieur, notamment 200/5, la connexion réalisée est alors (S3) - (S0). Ainsi, l'utilisation (7) est toujours connectée entre les bornes (S1) et (S0) quel que soit le calibre choisi.

L'intérêt de ces moyens devient plus important lorsqu'on est en présence d'un transformateur polyphasé tel qu'un transformateur triphasé. Dans ce cas, chaque circuit secondaire (3) présente au moins sur chaque phase contrôlée au moins un enroulement (5) avec prise intermédiaire ou deux enroulements distincts.

Pour définir les deux plages d'utilisation sélectionnables les moyens (6) pour adapter la configuration du transformateur réalisent alors simultanément le câblage du ou desdits enroulements (5) de chaque phase secondaire considérée.

Un exemple de réalisation d'un tel transformateur triphasé est illustré aux figures 5, 6, 7 et plus particulièrement la figure 6 montre les différentes connexions que l'on réalise par exemple dans le cas du rapport 100/5 entre (S0) et (S2) de la phase I, (S0) et (S2) de la phase II, (S0) et (S2) de la phase III.

Ces connexions sont réalisées simultanément en une seule opération, ce qui permet de prévenir tout risque de mauvais cablage de sens d'enroulement et d'erreur de choix du calibre d'un secondaire par rapport à un autre.

En ce qui concerne la structure de ces moyens, les figures 3, 4 ou 8 montrent une première variante de réalisation d'un transformateur monophasé.

En particulier, la figure 3 montre un noyau magnétique torique (4) sur lequel est bobiné un enroulement secondaire (5) avec piquage, à l'intérieur duquel tore sera disposé le primaire (2), généralement constitué par le fil conducteur même dans lequel on désire la mesure du courant.

Les différentes sorties du bobinage secondaire (5), repérées (S1), (S2), (S3) ainsi que la sortie d'utilisation repérée (S0) sont reliées à des contacts électriques repérés (8) et (9) pour les sorties (S0) et (S1) vers l'utilisation et respectivement (10, 11, 12) pour les sorties (S0, S2 et S3) à commuter.

Pour une configuration du transformateur, c'est-à-dire pour notamment définir un calibre, les moyens (6) se présentent sous la forme d'une plaque ou élément (13) support de câblage, raccordable, enfichable ou encliquetable sur le corps du transformateur (1) selon les modes de réalisation, dont le câblage est en fonction de la plage de fonctionnement choisie.

Par exemple, dans un mode de réalisation tel qu'illustré à la figure 4, les contacts (10, 11, 12) sont réalisés par des lyres élastiques, obtenues notamment par découpe dans une bande de bronze phosphoreux, repérées (14), aptes à coopérer avec un cylindre ou pige (15) en alliage métallique cuivreux. De telles réalisations seront à la portée de l'Homme de l'Art.

A titre de variante, la figure 8 montre une autre réalisation dans laquelle, au lieu d'utiliser une lyre élastique emprisonnant la pige de contact, on utilise deux contacts en U sur lesquels la pige de contact est poussée par un ressort (24).

Cela étant, afin de prévenir toute erreur, le transformateur de la présente invention comporte avantageusement en outre des moyens (16) pour contrôler la configuration du transformateur en fonction de la plage choisie, aptes à délivrer une information dépendante de la configuration réalisée.

Dans une version simplifiée, ces moyens (16) sont constitués par une fenêtre découpée dans chaque plaque (13) constituant les moyens (6), fenêtre laissant apparaître une inscription portée sur le corps du transformateur indiquant le rapport choisi.

Dans un mode de réalisation plus élaboré, ces moyens pour contrôler la configuration délivreront une information de sortie matérialisable, notamment électriquement. Ceci sera décrit plus en détails, notamment en regard de la figure 2.

A cet égard, la figure 2 montre un mode de réalisation d'un transformateur monophasé selon la présente invention, qui reprend les caractères spécifiques qui viennent d'être décrits et montre notamment lesdits moyens (6) pour adapter la configuration du transformateur en fonction de la plage d'utilisation choisie.

Cependant, dans cette variante, le transformateur (1) comporte en outre des moyens (17) pour adapter la configuration du transformateur (1) en fonction de l'utilisation de la mesure à savoir notamment en fonction de la puissance nécessaire au module de mesure, de comptage, de contrôle ou de surveillance afin de corriger la valeur "image" de la mesure réelle délivrée.

Ces moyens (17) sont portés par lesdits moyens (6) réalisant la commutation du ou des enroulements selon la plage choisie. Ainsi, en une seule opération, le câblage des enroulements sera réalisé selon le cas.

Cette adaptation du transformateur, qui comme précisé ci-dessus permet de réaliser une correction d'ampères tours pour placer la courbe d'erreur de rapport de transformation dans une fourchette autorisée, s'effectuera en commutant selon les cas au niveau d'une extrémité de l'enroulement secondaire (5) la sortie (S1) (9) de l'utilisation sur la sortie (S′1) ou (S˝1) de l'enroulement (5).

Selon un mode de réalisation avantageux, on réalisera un piquage au début de l'enroulement qui en position (S˝1) permettra de déplacer légèrement la courbe d'erreur pour une utilisation électromécanique de puissance consommée d'environ 15 VA.

Comme le montre la figure 2 qui illustre une version monophasée du transformateur, le circuit secondaire (3) présentant au moins un enroulement (5) avec prise intermédiaire ou encore deux enroulements distincts pour définir la caractéristique du transformateur en fonction de la puissance mesurée nécessaire consommée, les moyens (17) réalisent le câblage interne au niveau de l'entrée de l'enroulement, ce selon le même principe que décrit précédemment pour les moyens (13).

Ainsi, à la figure 2, on a représenté les quatre variantes possibles des plaques ou éléments (13) supports de câblage et plus précisément le repère (18) représente la plaque permettant de configurer le transformateur (1) sur un calibre de 100/5 pour une puissance de mesure 5 VA, en (19) la configuration 200/5 - 5 VA, en (20) la configuration 100/5 - 15 VA, et en (21) la configuration 200/5 - 15 VA.

Par extension, la présente invention s'applique également à un transformateur polyphasé et notamment triphasé. Dans ce cas, le circuit secondaire présente au moins sur chaque phase secondaire au moins un enroulement (5) avec prise intermédiaire ou encore deux enroulements distincts pour définir la caractéristique du transformateur en fonction de la puissance nécessaire consommée, et les moyens (17) pour adapter la configuration du transformateur en fonction de l'utilisation réalisent simultanément le câblage interne du ou desdits enroulements de chaque phase secondaire.

Dans ce cas, comme décrit précédemment, les moyens (6) pour adapter la configuration du transformateur en fonction de la plage d'utilisation choisie et les moyens (17) pour adapter la configuration du transformateur en fonction de l'utilisation de la mesure sont portés par une même plaque support de câblage (13) qui réalise les connexions simultanément.

Autrement dit, chacune des quatre plaques ou éléments (13) permettant d'assurer l'adaptation de la configuration du transformateur se présente sous la forme d'une plaque isolante sur laquelle sont disposés une première série de ponts électriques (15) en fonction des connexions à réaliser pour déterminer le calibre, et une seconde série de ponts électriques (25) en fonction des connexions à réaliser pour déterminer la puissance. En outre, ledit corps du transformateur porte des contacts élastiques ou autres raccordés aux enroulements secondaires aptes à coopérer avec les ponts électriques des première et deuxième séries.

Les figures 5 et 6 illustrent un tel transformateur triphasé pour mesure de courant, permettant l'adaptation de la configuration du transformateur en fonction de la plage d'utilisation et en fonction de la puissance d'utilisation.

Cela étant, afin de contrôler la configuration du transformateur en fonction de la plage choisie et la configuration du transformateur en fonction de la puissance d'utilisation, le transformateur comporte des moyens permettant ce contrôle (16, 22) qui se présentent comme précédemment sous la forme de fenêtres laissant apparaître les inscriptions gravées sur le corps de l'ensemble.

Cependant, dans le but d'obtenir un contrôle plus objectif, le transformateur comportera des moyens (23) aptes à délivrer une information de sortie dépendante de la configuration réalisée.

En particulier, ces moyens (23) se présentent sous la forme d'un circuit auxiliaire associé physiquement et structurellement auxdits moyens (6) et/ou (17) pour adapter la configuration du transformateur.

Un tel circuit auxiliaire donnera par exemple une information électrique de sortie différente selon les cas de configuration, information qui pourra être exploitée par exemple par le module d'utilisation et pourra notamment détecter une anomalie.

En particulier, lorsqu'il s'agit de comptage d'énergie, si le comptage est prévu pour une intensité de 200 ampères et si, malencontreusement, le transformateur a été configuré sur 100 ampères, les deux informations ne coïncidant pas, on pourra déclencher une alarme d'anomalie.

Pour réaliser structurellement ce circuit auxiliaire, différents détrompeurs peuvent être utilisés à la portée de l'Homme de l'Art. Par exemple, comme illustré à la figure 2, à partir de quatre contacts, les connexions relatives de ceux-ci permettent d'avoir au moins quatre positions. Néanmoins, d'autres branchements pourraient être utilisés et on pourrait également employer des résistances ohmiques de valeurs différentes selon les cas.

Enfin, le transformateur pourra être équipé accessoirement de tout autre dispositif de sécurité tel que plombage, blindage ou autre.

## Revendications

1. Transformateur électrique de mesure de courant (1), monophasé ou polyphasé, apte à adapter une valeur électrique réelle (i1) en une valeur compatible (i2) avec un module (7) de mesure, de comptage, de contrôle ou de surveillance, notamment ledit transformateur (1) présentant un côté primaire (2) et un côté secondaire (3), définissant un rapport de transformation (i1/i2) et par suite sa plage d'utilisation, ainsi que des moyens (6) pour adapter la configuration secondaire du transformateur en fonction de la plage d'utilisation choisie,
ledit côté secondaire (3) présentant au moins un enroulement (5) commutable comportant une pluralité de bornes de connexion secondaires S₂, S₃ (11, 12) définissant une pluralité de rapports de transformation unique respectif, une première borne de sortie connectée à l'enroulement secondaire S₁, une seconde borne de sortie libre S₀,
caractérisé par le fait que les moyens (6) pour adapter la configuration secondaire du transformateur sont constitués par un ensemble de dispositifs (13) de sélection de rapport de courant unique, chaque dispositif (13) permettant la sélection d'un de ladite pluralité de rapport de transformation unique et étant prévu pour être connecté de façon détachable sur le côté secondaire (3) afin d'autoriser sélectivement une connexion entre ladite seconde borne de sortie libre S₀ (10) et la borne correspondante S₂ ou S₃ (11 ou 12) de ladite pluralité des bornes de connexion secondaires correspondant au rapport de transformation unique choisi.

2. Transformateur, selon la revendication 1, caractérisé par le fait que ledit dispositif (13) de sélection se présente sous la forme d'une plaque ou élément (13) support de câblage, raccordable, enfichable ou encliquetable sur le corps du transformateur (1), dont le câblage est fonction du rapport de transformation unique choisi.

3. Transformateur, selon la revendication 2, caractérisé par le fait que ladite plaque ou élément (13) se présente sous la forme d'une plaque isolante sur laquelle sont disposés des ponts électriques, en fonction des connexions à réaliser, et que ledit corps du transformateur porte des contacts fixes élastiques raccordés aux enroulements secondaires.

4. Transformateur, selon la revendication 1, caractérisé par le fait que chaque dispositif (13) de sélection comporte un circuit auxiliaire (23) apte à délivrer une information de sortie dépendante du rapport de transformation unique choisi afin de contrôler la configuration du transformateur choisie.

5. Transformateur, selon la revendication 1, caractérisé par le fait qu'il comporte des moyens (17) pour adapter la configuration du transformateur en fonction de l'utilisation de la mesure, à savoir en fonction de la puissance nécessaire au module (7) de mesure, de comptage, de contrôle ou de surveillance, afin de corriger la valeur "image" de la mesure réelle délivrée.

6. Transformateur, selon la revendication 5, caractérisé par le fait que lesdits moyens (17) pour adapter la configuration du transformateur en fonction de l'utilisation de la mesure se présentent sous la forme d'une seconde pluralité de bornes de connexion secondaires S'₁ S''₁ définissant une correction d'ampères-tours.

7. Transformateur, selon la revendication 6, caractérisé par le fait que chaque dispositif (13) de sélection permet, en outre de la sélection d'un de ladite pluralité de rapport de transformation unique, la sélection de l'utilisation de la mesure, et est prévu pour autoriser sélectivement une connexion entre ladite première borne de sortie S₁ et la borne correspondante S'₁ ou S''₁ de ladite seconde pluralité de bornes de connexion secondaires.

8. Transformateur, selon l'une quelconque des revendications précédentes, dans lequel le côté secondaire est constitué de plusieurs enroulements commutables et chaque dispositif (13) de sélection réalisant simultanément le câblage interne desdits enroulements.

## Claims

1. Single-phase or multiphase current-measuring electric transformer (1) capable of converting an actual electric value (i1) into a value (i2) compatible with a measuring, counting, control or monitoring module (7), viz. said transformer (1) having a primary side (2) and a secondary side (3) defining a transformation ratio (i1/i2) and, accordingly, its range of use, as well as means (6) for adapting the secondary configuration of the transformer according to the range of use selected,
said secondary side (3) having at least one commutatable winding (5) including a plurality of secondary connection terminals S₂, S₃ (11, 12) defining a plurality of respective unique transformation ratios, a first output terminal connected to the secondary winding S₁, a second free output terminal S₀,
characterized in that the means (6) for adapting the secondary configuration of the transformer consist in a set of unique current-ratio selecting-devices (13), each device (13) allowing to select one of said plurality of unique transformation ratios and being provided for being removably connected to the secondary side (3) to selectively authorize a connection between said second free output terminal S₀ (10) and the corresponding terminal S₂ or S₃ (11 or 12) of said plurality of secondary connection terminals corresponding to the unique transformation ratio selected.

2. Transformer according to claim 1, characterized in that said selection device (13) is in the form of a wiring-bearing plate or member (13) capable of being connected, plugged-in or snapped-in onto the body of the transformer (1) the wiring of which depends on the unique transformation ratio selected.

3. Transformer according to claim 2, characterized in that said plate or member (13) is in the form of an insulating plate on which are arranged electric bridges according to the connections to be made and that said body of the transformer bears springy fixed contacts connected to the secondary windings.

4. Transformer according to claim 1, characterized in that each selection device (13) includes an auxiliary circuit (23) capable of supplying an output information depending on the unique transformation ratio selected in order to control the selected configuration of the transformer.

5. Transformer according to claim 1, characterized in that it includes means (17) for adapting the configuration of the transformer according to the use of the measuring, i.e. according to the power necessary for the measuring, counting, control or monitoring module (7), in order to correct the "image" value of the actual measuring supplied.

6. Transformer according to claim 5, characterized in that said means (17) for adapting the configuration of the transformer according to the use of the measuring are in the form of a second plurality of secondary connection terminals S'₁, S''₁ defining an amperes-revolutions correction.

7. Transformer according to claim 6, characterized in that each selection device (13) allows, in addition to selecting one of said plurality of unique transformation ratios, to select the use of the measuring and is provided for selectively authorizing a connection between said first output terminal S₁ and the corresponding terminal S'₁ or S''₁ of said second plurality of secondary connection terminals.

8. Transformer according to any of the preceding claims, in which the secondary side is formed of several commutatable windings, each selection device (13) simultaneously performing the internal wiring of said windings.

## Patentansprüche

1. Elektrischer ein- oder mehrphasiger Strommeßumformer (1), der geeignet ist, einen wirklichen elektrischen Wert (i1) in einen mit einem Meß-, Zähl-, Kontrol- oder Überwachungsmodul (7) vereinbaren Wert (i2) umzusetzen, wobei nämlich der genannte Umformer (1) eine Primärseite (2) und eine Sekundärseite (3), die ein Umformungsverhältnis (i1/i2) und, demzufolge, dessen Verwendungsbereich definieren, sowie Mittel (6) zur Anpassung, je nach dem gewählten Verwendungsbereich, der Sekundärkonfiguration des Umformers aufweist,
wobei die genannte Sekundärseite (3) mindestens eine umschaltbare Wicklung (5) aufweist, die eine Vielzahl von Sekundäranschlußklemmen S₂, S₃ (11, 12), die eine Vielzahl von respektiven Einzelumformungsverhältnissen definieren, eine erste, an der Sekundärwicklung S₁ angeschlossene Ansgangsklemme, eine zweite, freie Ausgangsklemme S₀ umfaßt,
dadurch gekennzeichnet, daß die Mittel (6) zur Anpassung der Sekundärkonfiguration des Umformers aus einem Satz von Einzelstromverhältniswahlvorrichtungen (13) bestehen, wobei jede Vorrichtung (13) die Wahl eines der genannten Vielzahl von Einzelumformungsverhältnissen erlaubt und dazu vorgesehen ist, lösbar an die Sekundärseite (3) angeschlossen zu werden, um wahlweise eine Verbindung zwischen der genannten zweiten, freien Ausgangsklemme S₀ (10) und der entsprechenden Anschlußklemme S₂ oder S₃ (11 oder 12) der genannten Vielzahl von Sekundäranschlußklemmen zu erlauben, welche dem gewählten Einzelumformungsverhältnis entspricht.

2. Umformer nach Anspruch 1, dadurch gekennzeichnet, daß die genannte Wahlvorrichtung (13) als eine Verkabelungstragplatte oder -Teil (13) ausgestaltet ist, die (der) geeignet ist, an (in) den Körper des Umformers (1) angeschlossen, eingesteckt oder eingeklinkt zu werden un deren (dessen) Verkabelung vom gewählten Einzelumformungsverhältnis abhängig ist.

3. Umformer nach Anspruch 2, dadurch gekennzeichnet, daß die Platte oder der Teil (13) als eine Isolierplatte ausgestaltet ist, auf der elektrische Brücke je nach den zustandezubringenden Verbindungen angeordnet sind und daß der genannte Körper des Umformers an den Sekundärwicklungen angeschlossene elastische Festkontakte trägt.

4. Umformer nach Anspruch 1, dadurch gekennzeichnet, daß jede Wahlvorrichtung (13) einen Hilfskreis (23) umfaßt, der geeignet ist, eine vom gewählten Einzelumformungsverhältnis abhängige Ausgangsinformation zu liefern, um die gewählte Konfiguration des Umformers zu kontrollieren.

5. Umformer nach Anspruch 1, dadurch gekennzeichnet, daß er Mittel (17) zur Anpassung der Konfiguration des Umformers je nach der Verwendung des Meßwertes, d.h. je nach der für den Meß-, Zähl-, Kontrolle- oder Übenwachungsmodul (7) erforderliche Leistung, umfaßt, zur Korrektur des "Bild"-Wertes des gelieferten wirklichen Meßwertes.

6. Umformer nach Anspruch 5, dadurch gekennzeichnet. daß die gennanten Mittel (17) zur Anpassung der Konfiguration des Umformers je nach der Verwendung des Meßwertes als eine zweite Vielzahl von Sekundäranschlußklemmen S'₁, S''₁ , die eine Ampere-Umdrehungen-Korrektur definieren, ausgestaltet sind.

7. Umformer nach Anspruch 6, dadurch gekennzeichnet, daß jede Wahlvorrichtung (13), außer der Wahl eines der genannten Vielzahl von Einzelumformungsverhältnissen, die Wahl der Verwendung des Meßwertes erlaubt und zum wahlweisen Erlauben einer Verbindung zwischen der genannten ersten Ausgangsklemme S₁ und der entsprechenden Klemme S'₁ oder S''₁ der genannten zweiten Vielzahl von Sekundäranschlußklemmen vorgesehen ist.

8. Umformer nach irgendeinem der vorgehenden Ansprüchen, in dem die Sekundärseite aus mehreren umschaltbaren Wicklungen besteht und jede Wahlvorrichtung (13) gleichzeitig die Innenverkabelung der genannten Wicklungen durchführt.
